# EUROPÄISCHE PATENTSCHRIFT

(11) **EP 4 159 955 B1**
(45) Veröffentlichungstag und Bekanntmachung des Hinweises auf die Patenterteilung: **27.03.2024**
(21) Anmeldenummer: 22198769.6
(22) Anmeldetag: 29.09.2022
(51) Int. Cl.: E04H 12/34, A47G 33/12

(54) **SYSTEM UND VERFAHREN ZUM AUFSTELLEN VON STABFÖRMIGEN GEGENSTÄNDEN**
SYSTEM AND METHOD FOR POSITIONING ROD-SHAPED OBJECTS
SYSTÈME ET PROCÉDÉ POUR ÉRIGER DES OBJETS EN FORME DE TIGE

(30) Priorität: 30.09.2021 DE 102021125381
(43) Veröffentlichungstag der Anmeldung: 05.04.2023
(73) Patentinhaber: Koch, Bernd-Martin, 46145 Oberhausen (DE)
(72) Erfinder: Koch, Bernd-Martin, 46145 Oberhausen (DE)
(74) Vertreter: Michalski Hüttermann & Partner Patentanwälte mbB

(56) Entgegenhaltungen:
- DE-A1- 2 546 622
- DE-A1- 3 214 310
- US-A1- 2011 016 804

## Beschreibung

Die Erfindung betrifft das technische Gebiet des Aufstellens von stabförmigen Gegenständen. Insbesondere betrifft die Erfindung ein System und ein Verfahren zum Aufrichten von stabförmigen Gegenständen aus einer im Wesentlichen waagerechten Lage in eine senkrechte Lage. Aus dem Stand der Technik sind verschiedene Verfahren bekannt, stabförmige Gegenstände aufzurichten und gegen Umfallen zu schützen. Beispielsweise werden Tannenbäume, die größer als 6 Meter sind, im öffentlichen Bereich zu Weihnachten, insbesondere in Kirchen, Rathäusern, großen Bürohäusern oder im Außenbereich auf Marktplätzen, Weihnachtsmärkten usw. aufgestellt. Dabei wird häufig der Tannenbaum in eine entsprechende Vertiefung gesteckt und mit Holzkeilen gesichert. Oder die Tannenbäume werden ab einer bestimmten Größe aufwendig mit Hydraulikgeräten von Fachleuten in Stellung gebracht, wenn entsprechende Vorrichtungen beispielsweise entsprechende Fundamente oder Verankerungen bereits vorhanden sind. Dies ist jedoch mit hohen wiederkehrenden Kosten verbunden. Die bisher bekannten Verfahren sind dabei entweder ungeeignet den Tannenbaum innerhalb eines Gebäudes aufzustellen oder sie erfordern den Einsatz von teuren Geräten wie großen Kränen oder schweres Hebezeug zum Aufrichten. Insbesondere für die zeitweise Errichtung von Masten oder Weihnachtsbäumen sind die bekannten Verfahren zu aufwendig, zu arbeitsintensiv und zu kostspielig. Ähnlich und problematisch ist auch das Abbauen und das Entfernen der stabförmigen Gegenstände.

Die DE 32 14 310 A1 zeigt den nächstliegenden Stand der Technik für die Gegenstände der Ansprüche 1 und 11.

Es ist Aufgabe der vorliegenden Erfindung, die aus dem Stand der Technik bekannten Vorrichtungen und Verfahren zum Aufrichten von stabförmigen Gegenständen, beispielsweise von Sendemasten, Antennen, Beleuchtungsmasten oder großen Bäumen z.B. Maibäumen oder Weihnachtsbäumen, zu verbessern und sicher zu machen.

Diese Aufgabe wird durch technische Gegenstände nach den unabhängigen Ansprüchen 1 und 11 gelöst.

Technisch vorteilhafte Ausführungsformen sind Gegenstand der abhängigen Ansprüche, der Beschreibung und der Zeichnungen.

Gemäß einem Aspekt wird die erfindungsgemäße Aufgabe durch ein System zum Aufstellen von stabförmigen Gegenständen gelöst, mit:
- einem Fußteil zum senkrechten Halten eines stabförmigen Gegenstands,
- einer Aufrichtvorrichtung zum Aufrichten des stabförmigen Gegenstands aus einer waagerechten Lage in eine senkrechte Lage,
- einer Halterung, die am stabförmigen Gegenstand befestigbar ist, eingerichtet, die Aufrichtvorrichtung an dem stabförmigen Gegenstand zu befestigen,
   das Fußteil mit:
      - einem Gestell zum Aufstellen des Fußteils auf den Boden, wobei das Gestellt zur Aufnahme von Gewichten eingerichtet ist,
      - einer Grundplatte, die oberhalb des Gestells angeordnet ist, wobei die Grundplatte um einen Winkel von mindestens 90° gegenüber dem Gestell kippbar ist,
      - eine Vorrichtung zum Abfedern eines Kippvorgangs der Grundplatte bezüglich des Gestells,
      - einem Aufnahmeteil für die Aufnahme eines Endbereichs des stabförmigen Gegenstands, wobei das Aufnahmeteil mit der Grundplatte verbunden ist, eingerichtet den stabförmigen Gegenstand in einer waagerechten Lage aufzunehmen, wenn die Grundplatte um einen Winkel von mindestens 90° gegenüber dem Gestell gekippt ist,
   das Aufnahmeteil mit:
      - einem Aufnahmebereich der kegelstumpfförmig ausgebildet ist,
      - einem Keilsystem zum Halten des stabförmigen Gegenstands, das Keilsystem eine Mehrzahl von Bogenkeile umfasst, wobei die Bogenkeile innerhalb des Aufnahmebereichs angeordnet sind, die Bogenkeile um Schwenkachsen schwenkbeweglich gelagert sind, eingerichtet, beim Einführen des stabförmigen Gegenstandes in den Aufnahmebereich eine quetschende Verbindung mit dem stabförmigen Gegenstand einzugehen, das Keilsystem ein kinematische Mittel umfasst, wobei das kinematische Mittel derart eingerichtet ist, bei nicht eingeführtem stabförmigen Gegenstand, die Bogenkeile oberhalb des kegelstumpfförmigen Aufnahmebereichs zu halten, um das Keilsystem geöffnet zu halten,
   die Aufrichtvorrichtung mit:
      - einem Aufnahmewagen zum Aufnehmen des stabförmigen Gegenstands in einer waagerechten Lage, wobei der Aufnahmewagen fahrbar gelagert ist,
      - einem Drückarm, der um eine Achse schwenkbar mittels eines Gelenks mit dem Aufnahmewagen gekoppelt ist, das Gelenk eine Gelenkarretierung umfasst, um den Drückarm in einer jeweiligen Stellung zu halten,
   die Halterung mit:
      - einer Manschette mit zwei Halbschalen, eingerichtet, um an den stabförmigen Gegenstand angelegt zu werden,
      - der Drückarm eine Verbindungseinrichtung umfasst, eingerichtet den Drückarm und die Halterung mittels einer formschlüssigen, beweglichen und lösbaren Verbindung miteinander zu verbinden,
      - das Fußteil eine Zugeinrichtung umfasst, eingerichtet, den Aufnahmewagen mit dem stabförmigen Gegenstand in waagerechter Lage in Richtung des Fußteils zu ziehen, weiter eingerichtet, den stabförmigen Gegenstand in den Aufnahmebereich der um mindestens 90° gekippten Grundplatte zu ziehen und ferner eingerichtet, den stabförmigen Gegenstand gemeinsam mit der Grundplatte mittels des Drückarms aus einer waagerechten Lage in eine senkrechte Lage zu bringen.

Mittels des vorliegenden Systems kann praktisch überall dort, wo ein Mast oder Baum aufgestellt werden soll, dieser aufgerichtet und aufgestellt werden. Vorteilhaft hierbei ist, dass das System sehr mobil und leicht zu transportieren ist, und nur wenig Personal benötigt wird, um das System zu bedienen.

In einer technisch vorteilhaften Ausführungsform des Systems umfasst das Aufnahmeteil einen Bohrdorn, wobei der Bohrdorn mittig innerhalb des Aufnahmebereichs angeordnet ist, eingerichtet in den Endbereich des stabförmigen Gegenstands hineingebohrt zu werden oder der Endbereich des stabförmigen Gegenstands umfasst ein Gewinde, wobei der Bohrdorn derart eingerichtet ist, in das Gewinde eingedreht zu werden, um den stabförmigen Gegenstand in den Aufnahmebereich hineinzuziehen. Wird das System beispielsweise zum Aufrichten von Weihnachtsbäumen oder Maibäumen verwendet, ist ein Bohrdorn vorteilhaft, da der Baumstamm beim Reinbohren des Bohrdorns in den Stamm in den Aufnahmebereich hineingezogen wird. Durch das Keilsystem und den Bohrdorn wird der Baumstamm in dem Aufnahmebereich gehalten und fixiert.

In einer technisch vorteilhaften Ausführungsform des Systems umfasst die Verbindungseinrichtung einen U-förmiger Haken am Drückarm, der mit einem korrespondierenden Bolzen an der Halterung formschlüssig, beweglich und lösbar verbindbar ist oder die Verbindungseinrichtung umfasst eine Kugelkopfkupplung am Drückarm, die mit einem korrespondierenden Kugelkopf an der Halterung formschlüssig, beweglich und lösbar verbindbar ist. Beide Verbindungseinrichtungen sind vorteilhaft, um auf einfache Weise den Drückarm mit der Halterung zu verbinden. Dabei ist insbesondere vorteilhaft, dass die Verbindungseinrichtungen eingerichtet sind, den Drückarm formschlüssig, beweglich und lösbar mit der Halterung zu verbinden. Während des Aufrichtvorgangs kann sich die Verbindungseinrichtung somit der Bewegung des Drückarms anpassen. Nach dem Aufrichtvorgang können beide Verbindungseinrichtungen die Verbindung zwischen Drückarm und Halterung leicht wieder lösen. Als Kugelkopfkupplung können beispielsweise Anhängerkupplungen verwendet werden.

In einer technisch vorteilhaften Ausführungsform des Systems ist der Drückarm längenverstellbar. Ein längenverstellbarer Drückarm ist vorteilhaft, um die Aufrichtvorrichtung an verschiedene Längen von stabförmigen Gegenständen anzupassen.

In einer technisch vorteilhaften Ausführungsform des Systems umfasst das System zumindest zwei U-Profilschienen, wobei der Aufnahmewagen derart eingerichtet ist, entlang in den U-Profilschienen zum Fußteil hingezogen zu werden. Die Profilschienen sind vorteilhaft, da hierdurch der Aufnahmewagen gegen ein seitliches Verrutschen gesichert wird und der Aufnahmewagen ohne Gefahren zu dem Fußteil hingezogen werden kann.

In einer technisch vorteilhaften Ausführungsform des Systems sind die Gewichte im Fußteil unterhalb der Grundplatte einsetzbar. Durch das Beschweren des Ständers mit Zusatzgewichten unterhalb der Grundplatte bekommt der Ständer ein entsprechendes Eigengewicht und wird hierdurch effektiv gegen Umkippen und Verrutschen geschützt.

In einer technisch vorteilhaften Ausführungsform des Systems sind an dem Gestell des Fußteils längenverstellbare Steckarme anbringbar, wobei die Steckarme sich radial von dem Gestell nach außen erstrecken, um die Standsicherheit des Fußteils zu erhöhen.

In einer technisch vorteilhaften Ausführungsform des Systems umfasst die Manschette Aufnahmen zum Befestigen von Wanten. Durch ein Abspannen der Wanten wird die Standsicherheit des stabförmigen Gegenstands erhöht. Vorteilhaft hierbei ist, dass die Wanten bereits beim Anbringen der Halterung an den stabförmigen Gegenstand in waagerechter Lage an der Manschette der Halterung befestigt werden können und den stabförmigen Gegenstand in der Zugrichtung gehalten werden kann.

In einer technisch vorteilhaften Ausführungsform des Systems ist die Zugeinrichtung eine elektrisch betriebene Seilwinde oder eine manuell betriebene Seilwinde.

In einer technisch vorteilhaften Ausführungsform des Systems ist das kinematische Mittel eine Feder. Mittels einer Feder kann auf einfache Weise bei nicht eingeführtem stabförmigen Gegenstand, die Bogenkeile oberhalb des kegelstumpfförmigen Aufnahmebereichs gehalten werden, um das Keilsystem geöffnet zu halten, bis der stabförmige Gegenstand in den Aufnahmebereich eingeführt wurde.

Gemäß einem weiteren Aspekt wird die erfindungsgemäße Aufgabe durch ein Verfahren zum Aufstellen von stabförmigen Gegenständen mittels eines Systems nach einem der vorherigen Ansprüche gelöst, wobei das Verfahren zum Aufstellen, ein Verfahren zum Aufbauen des Systems und ein Verfahren zum Aufrichten des stabförmigen Gegenstands umfasst, das Verfahren zum Aufbauen des Systems umfasst die folgenden Schritte:
- Aufstellen des Fußteils und kippen der Grundplatte mit dem Aufnahmeteil um einen Winkel von mindestens 90°,
- waagerechtes Auflegen des stabförmigen Gegenstands auf den Aufnahmewagen der Aufrichtvorrichtung,
- Anbringen der Halterung an dem stabförmigen Gegenstand,
- Verbinden der Halterung mit dem Drückarm mittels der Verbindungseinrichtung,
- Verbinden der Zugeinrichtung mit dem Aufnahmewagen,
   das Verfahren zum Aufrichten des stabförmigen Gegenstands umfasst die folgenden weiteren Schritte:
   - waagerechtes Einführen des Endbereichs des stabförmigen Gegenstands in den Aufnahmebereich des Aufnahmeteils und Sichern des Endbereichs des stabförmigen Gegenstands in dem Aufnahmebereich mittels des Keilsystems,
   - Starten des Aufrichtvorgangs durch Inbetriebnahme der Zugeinrichtung, wodurch der Aufnahmewagen in Richtung des Fußteils gezogen wird, der Drückarm den stabförmigen Gegenstand während des Betriebs der Zugeinrichtung aufgrund der Bewegung des Aufnahmewagens in Richtung des Fußteils von einer waagerechten Lage in eine senkrechte Lage aufrichtet, wobei der Aufrichtvorgang durch die Vorrichtung zum Abfedern der Grundplatte abgefedert wird,
   - Nachdem eine senkrechte Lage des stabförmigen Gegenstands erreicht wurde, Lösen der Verbindungseinrichtung zwischen Drückarm und Halterung.

In einer technisch vorteilhaften Ausführungsform des Verfahrens umfasst der Schritt des Einführens des Endbereichs des stabförmigen Gegenstands in den Aufnahmebereich des Aufnahmeteils den zusätzlichen Schritt:
- Hineinbohren des Bohrdorns in den Endbereich des stabförmigen Gegenstands oder eindrehen des Bohrdorns in ein Gewinde im Endbereich des stabförmigen Gegenstands, wodurch der stabförmige Gegenstand in den Aufnahmebereich hineingezogen und mittels des Keilsystems gesichert wird.

In einer technisch vorteilhaften Ausführungsform des Verfahrens umfasst der Schritt des Aufstellens des Fußteils die folgenden zusätzlichen Schritte:
- Beschweren des Gestells mit Gewichten und/oder Anbringen von Steckarmen an dem Gestell. Mittels der Gewichte und/oder der Steckarme wird die Standsicherheit des Fußteils erhöht.

In einer technisch vorteilhaften Ausführungsform des Verfahrens umfasst das Verfahren zum Aufbauen des Systems die folgenden zusätzlichen Schritte:
- Anbringen von Wanten an der Manschette, bevor der stabförmige Gegenstand in eine senkrechte Lage gebracht wird,
- Spannen der Wanten am Gestell des Fußteils, nachdem der stabförmige Gegenstand in eine senkrechte Position gebracht wurde.

Durch das Spannen der Wanten wird die Standsicherheit des stabförmigen Gegenstands erhöht und der stabförmige Gegenstand kann gegen Wetter und Windlasten geschützt werden. Außerdem kann hierdurch die Senkrechte des stabförmigen Gegenstands ausgerichtet werden, damit der stabförmige Gegenstand geradesteht.

Ausführungsbeispiele der Erfindung sind in den Zeichnungen dargestellt und werden im Folgenden näher beschrieben. Es zeigen:
- Fig. 1: zwei perspektivische Ansichten des Fußteils mit einem Gestell und einer um 90° gekippten Grundplatte gemäß einem Ausführungsbeispiel der Erfindung,
- Fig. 2: zwei seitliche Schnittansichten des Aufnahmeteils des Fußteils gemäß einem Ausführungsbeispiel der Erfindung, wobei in Fig. 2 a) der Aufnahmebereich des Aufnahmeteils ohne eingeführtem stabförmigen Gegenstand und in Fig. 2 b) der Aufnahmebereich mit eingeführtem stabförmigen Gegenstand gezeigt ist,
- Fig. 3: eine perspektivische Ansicht des Aufnahmeteils ohne den kegelstumpfförmig ausgebildeten Aufnahmebereich gemäß einem Ausführungsbeispiel der Erfindung,
- Fig. 4: zwei perspektivische Ansichten der Aufrichtvorrichtung gemäß einem Ausführungsbeispiel der Erfindung,
- Fig. 5: zwei perspektivische Ansichten einer Halterung gemäß einem Ausführungsbeispiel der Erfindung, wobei in Fig. 5 a) die Halterung noch nicht um den stabförmigen Gegenstand gelegt wurde und in Fig. 5 b) die Halterung um den stabförmigen Gegenstand herumgelegt wurde,
- Fig. 6: zwei perspektivische Ansichten der Halterung und des Drückarms gemäß einem weiteren Ausführungsbeispiel der Erfindung,
- Fig. 7: zwei perspektivische Ansichten der Halterung und des Drückarms, wobei in Fig. 7 a) eine Ansicht vor dem Aufrichtvorgang und in Fig. 7 b) während des Aufrichtvorgangs gezeigt ist,
- Fig. 8: eine perspektivische Ansicht des Aufstellens eines Weihnachtsbaums gemäß einem Ausführungsbeispiel der Erfindung,
- Fig. 9: ein Ablaufdiagramm eines Verfahrens zum Aufstellen eines stabförmigen Gegenstands gemäß einem Ausführungsbeispiel der Erfindung.

In einem Ausführungsbeispiel der Erfindung umfasst das System zum Aufstellen von stabförmigen Gegenständen 1 zumindest ein Fußteil 3 zum senkrechten Halten eines stabförmigen Gegenstands 1, eine Aufrichtvorrichtung 6 zum Aufrichten des stabförmigen Gegenstand 1 aus einer waagerechten Lage in eine senkrechte Lage und eine Halterung 9, die am stabförmigen Gegenstand 1 befestigbar ist, um die Aufrichtvorrichtung 6 an dem stabförmigen Gegenstand 1 zu befestigen.

In Fig. 1 ist das Fußteil 3 zum senkrechten Halten des stabförmigen Gegenstands 1 gezeigt. Das Fußteil 3 umfasst dabei in einem Ausführungsbeispiel ein Gestell 18 zum Aufstellen des Fußteils 3 auf den Boden, wobei das Gestellt 18 zur Aufnahme von Gewichten 28 eingerichtet ist. Die Gewichte 28 können beispielsweise unterhalb der in Fig. 1 b) gezeigten Grundplatte 19 in das Gestell 18 eingelegt werden. Die Gewichte 28 sollten so bemessen sein, dass ein sicherer Stand des stabförmigen Gegenstands 1 gewährleistet werden kann. Dadurch, dass die Gewichte 28 auch einzeln in das Gestell 18 gelegt werden können, kann der Fuß 3 ohne Gewichte 28 leicht transportiert werden und an die jeweilige Situation angepasst werden. Unterhalb des Gestells 18 kann je nach Aufstellungsort des stabförmigen Gegenstands 1 beispielsweise eine Gummigranulatmatte zur Erhöhung der Rutschsicherheit und als Unterbodenschutz vorgesehen sein. Die in Fig. 1 gezeigte Grundplatte 19 ist oberhalb des Gestells 18 angeordnet und an einer Seite mit dem Gestell 18 über Scharniere 20 verbunden. Dadurch ist die Grundplatte 19 um einen Winkel von mindestens 90° gegenüber dem Gestell 18 kippbar gelagert.

An der Grundplatte 19 ist ein Aufnahmeteil 4 für die Aufnahme eines Endbereichs 2 des stabförmigen Gegenstands 1 befestigt. Das Aufnahmeteil 4 ist derart eingerichtet, zusammen mit der Grundplatte 19 um mindestens 90° gekippt zu werden, um somit den in waagerechter Lage befindlichen stabförmigen Gegenstand 1 aufzunehmen. Hierzu umfasst das Aufnahmeteil 4 einen Aufnahmebereich 5, der kegelstumpfförmig ausgebildet ist, um das Einführen des Endbereichs 2 des stabförmigen Gegenstands 1 zu erleichtern. Wird das System zum Aufrichten von Bäumen z.B. von Maibäumen, Weihnachtsbäumen oder Sendemasten verwendet, kann es in einem Ausführungsbeispiel vorgesehen sein, dass das Aufnahmeteil 4 innerhalb des Ausnahmebereichs 5 mittig einen Bohrdorn 32 umfasst. Wird der Bohrdorn 32 in den Endbereich 2 des Baumstamms eingebohrt, wird der Baumstamm in den Aufnahmebereich 5 hineingezogen.

Auch kann es vorgesehen sein, dass der Endbereich 2 des stabförmigen Gegenstands 1 ein Gewinde umfasst, sodass der Bohrdorn 32 mittels eines entsprechenden Gegengewindes in den Endbereich 2 des stabförmigen Gegenstands 1 hineingedreht werden kann.

Im Aufnahmebereich 5 wird der Endbereich 2 des stabförmigen Gegenstand 1 mittels eines Keilsystems 21 gesichert. Das Keilsystem 21 umfasst mehrere Bogenkeile 22. In einem Ausführungsbeispiel können beispielsweise sechs Bogenkeile 22 kreisförmig innerhalb des Aufnahmebereichs 5 angeordnet sein. Die Bogenkeile 22 sind schwenkbeweglich um eine Schwenkachse 23 gelagert und mit einer Bodenplatte 27 verbunden. Beim Einführen des Endbereichs 2 wird die Bodenplatte 27 mit den Bogenkeilen 22 in Richtung Grundplatte 19 gedrückt. Aufgrund des kegelstumpfförmigen Aufnahmebereichs 5 und der bogenförmigen Keile 22 gehen die Bogenkeile 22 eine quetschende Verbindung mit dem Endbereich 2 des stabförmigen Gegenstand 1 ein und sicher den stabförmigen Gegenstand 1 im Aufnahmebereich 5 des Aufnahmeteils 4. Unterhalb der Bodenplatte 27 ist ein kinematisches Mittel beispielsweise eine Druckfeder 26 angeordnet. Die Druckfeder 26 sorgt dafür, das Keilsystem 21 mit den Bogenkeilen 22 oben und geöffnet zu halten, falls kein stabförmiger Gegenstand 1 in den Aufnahmebereich 5 eingeführt wurde. Die in Fig. 1 gezeigten Löcher 36 in den Bogenkeilen 22 dienen beim Abbauen des Systems zum Lösen der Bogenkeile 22.

Des Weiteren sind in Fig. 1 a) und 1 b) Steckarme 29 gezeigt, die zur Vergrößerung der Standfläche des Gestellt 18 und somit zur Vergrößerung der Standsicherheit des Fußteils 3 dienen. In einem Ausführungsbeispiel können die Steckarme 29 an das Gestell 18 angesteckt und befestigt werden. Auch kann es vorgesehen sein, dass das Gestell 18 Aufnahmen für die Steckarme 29 bereitstellt, so dass die Steckarme 29 einfach aus dem Gestell 18 herausgezogen und befestigt werden können. Die Länge, um die die Steckarme 29 aus dem Gestell 18 herausgezogen oder an dem Gestell 18 befestigt werden können ist variabel, um damit die Standsicherheit des Fußteils 3 beispielsweise an das Gewicht und die Länge des stabförmigen Gegenstands 1 anzupassen. Außerdem können an den Steckarmen 29 befestigte Wanten 30 weiter nach Außen gespannt werden, wodurch die Standsicherheit weiter erhöht wird.

In Fig. 1 a) ist weiter eine elektrische betriebene Seilwinde 24 gezeigt. Die Seilwinde 24 dient dazu, den Aufnahmewagen 7 der Aufrichtvorrichtung zum Fußteil 3 hinzuziehen. Hierdurch kann beispielsweise auch der Endbereich 2 des stabförmigen Gegenstand 1 in den Aufnahmebereich 5 eingezogen werden und im weiteren Verlauf des Aufrichtvorgangs der stabförmige Gegenstand 1 mittels des Drückarms 13 aufgerichtet werden.

In Fig. 1 b) ist eine Vorrichtung zum Abfedern 25 des Kippvorgangs gezeigt. Die Vorrichtung zum Abfedern 25 des Kippvorgangs kann beispielsweise ein Gasdruckdämpfer sein, der mit dem Gestell 18 und der Grundplatte 19 verbunden sind. Wird der stabförmige Gegenstand 1 in die Senkrechte gebracht, federn Gasdruckdämpfer 25 den Aufrichtvorgang ab, wodurch sich die Kräfte gegenseitig aufheben und der Aufrichtvorgang sicherer gemacht wird.

Fig. 2 zeigt zwei seitliche Schnittansichten des Aufnahmeteils 4 des Fußteils 3 gemäß einem Ausführungsbeispiel der Erfindung. In Fig. 2 a) ist der Aufnahmebereich 5 des Aufnahmeteils 4 ohne eingeführtem stabförmigen Gegenstand 1 gezeigt. Aufgrund der Schnittansicht ist gut zu erkennen, dass die Druckfeder 26 die an der Bodenplatte 27 schwenkbeweglich befestigten Bogenkeile 22 des Keilsystems 21 nach oben drückt und somit das Keilsystem 21 geöffnet hält. In Fig. 2 b) ist der Aufnahmebereich 5 mit eingeführtem stabförmigen Gegenstand 1 gezeigt. Fig. 2 zeigt sehr anschaulich die Wirkungsweise der Bogenkeilen 22 des Keilsystems 21, die in dem Aufnahmebereich 5 angeordnet sind. Wird der stabförmige Gegenstand 1 in den Aufnahmebereich 5 eingeführt, gehen die Bogenkeile 22 eine quetschende Verbindung mit dem stabförmigen Gegenstand 1 ein und halten den stabförmigen Gegenstand 1 sicher in dem Aufnahmebereich 5. In einem Ausführungsbeispiel kann der Aufnahmebereich 5 einen Bohrdorn 32 umfassen, der in den Endbereich 2 des stabförmigen Gegenstand 1 reingebohrt werden kann, wodurch der stabförmige Gegenstand 1 in den Aufnahmebereich 5 reingezogen wird und der stabförmige Gegenstand 1 zusätzlich in dem Aufnahmebereich 5 gesichert wird. In einem Ausführungsbeispiel kann der Endbereich 2 des stabförmigen Gegenstands 1 auch ein Gewinde umfassen, sodass der Bohrdorn 32 in das Gewinde eingedreht werden kann. Ein Gewinde ist insbesondere bei stabförmigen Gegenständen 1 aus Metall hilfreich. Je nach Einsatzzweck umfasst der Bohrdorn 32 ein entsprechendes Gewinde, um entweder direkt in den stabförmigen Gegenstand 1 hineingebohrt zu werden oder in ein entsprechendes Gegengewinde im Endbereich 2 des stabförmigen Gegenstands 1 eingedreht zu werden.

Fig. 3 zeigt eine perspektivische Ansicht des Aufnahmeteils 4 ohne den kegelstumpfförmig ausgebildeten Aufnahmebereich 5 gemäß einem Ausführungsbeispiel der Erfindung. In Fig. 3 sind die kreisförmig um die Mitte des Aufnahmebereichs 5 angeordneten Bogenkeile 22 zu sehen. Auch ist in Fig. 3 die Druckfeder 32 gezeigt, die zwischen der Grundplatte 19 und des Bohrdorns 32 angeordnet ist und dazu dient das Keilsystem 21 oben und geöffnet zu halten.

Fig. 4 zeigt zwei perspektivische Ansichten der Aufrichtvorrichtung 6 zum Aufrichten des stabförmigen Gegenstands 1 gemäß einem Ausführungsbeispiel der Erfindung. Die Aufrichtvorrichtung 6 umfasst einen Aufnahmewagen 7 zum waagerechten Aufnehmen des stabförmigen Gegenstands 1. Der Aufnahmewagen 7 ist fahrbar beispielsweise mittels vier Rollen 8 gelagert. In einem Ausführungsbeispiel können U-Profilschienen 31 vorgesehen sein, die mit dem Fußteil 3 kraftschlüssig verbunden sind. Der Aufnahmewagen 7 kann dann innerhalb der U-Profilschienen 31 bewegt werden und ist so vor seitlichem Verrutschen gesichert. An dem Aufnahmewagen 7 ist ein Drückarm 13 befestigt. Der Drückarm 13 kann auch beispielsweise zwei Rollen 14 umfassen, damit er leichter gezogen werden kann. Der Drückarm 13 ist längenverstellbar, um ihn an die Länge des stabförmigen Gegenstands 1 anzupassen. Am Ende des Drückarms 13 ist in einem Ausführungsbeispiel eine längenverstellbare Drückarmverlängerung 35 angebracht. An der in Fig. 4 gezeigten Drückarmverlängerung 35 ist eine Verbindungseinrichtung 11 angebracht, um den Drückarm 13 mit einer Halterung 9, die an dem stabförmigen Gegenstand 1 angebracht ist, zu befestigen. Der Drückarm 13 ist dabei um eine Achse 15 schwenkbar mittels eines Gelenks 16 mit dem Aufnahmewagen 7 gekoppelt. Das Gelenk 16 umfasst dabei eine Gelenkarretierung 17, um den Drückarm 13 in seiner Stellung zu halten. Durch die Gelenkarretierung 17 kann der Drückarm 13 kontrolliert wieder zurückgeholt werden. Als Gelenkarretierung 17 kann beispielsweise eine Zahnradarretierung vorgesehen sein.

In Fig. 4 a) ist eine perspektivische Ansicht der Aufrichtvorrichtung 6 nach dem Aufbauvorgang des Systems aber vor dem eigentlichen Aufrichtvorgang gezeigt. Der stabförmige Gegenstand 1 liegt waagerecht auf dem Aufnahmewagen 7 und ist über die Halterung 9 mit dem Drückarm 13 verbunden. Nicht in Fig. 4 ist das Fußteil 3 gezeigt, in das der Endbereich 2 des stabförmigen Gegenstands 1 eingeführt ist. Fig. 4 b) zeigt eine perspektivische Ansicht der Aufrichtvorrichtung 6 während des Aufrichtvorgangs gemäß einem Ausführungsbeispiel der Erfindung. Der Aufnahmewage 7 ist mit dem Fußteil 3 beispielsweise über eine Zugeinrichtung 24 verbunden. Wird die Zugeinrichtung 24 in Betrieb genommen, wird der Aufnahmewagen 7 in Richtung des Fußteils 3 bewegt und der stabförmige Gegenstand 1 wird aus der waagerechten Lage in eine vertikale Lage gebracht.

Fig. 5 zeigt zwei perspektivische Ansichten der Halterung 9 gemäß einem Ausführungsbeispiel der Erfindung. Die Halterung 9 wird in dem Verfahren zum Aufbauen des Systems an dem stabförmigen Gegenstand 1 befestigt. Je nach Länge und Gewicht des stabförmigen Gegenstands 1 wird die Halterung 9 beispielsweise im unteren Drittel des stabförmigen Gegenstands 1 befestigt. Die Halterung 9 umfasst eine Manschette 10 mit zwei Halbschalen, die um den stabförmigen Gegenstand 1 angelegt und beispielsweise mittels Schrauben 12 gesichert werden. In Fig. 5 a) ist die Halterung 9 gezeigt, wobei die Manschette 10 noch nicht um den stabförmigen Gegenstand 1 gelegt wurde. In Fig. 5 b) ist die Halterung 9 gezeigt, wobei die Manschette 10 um den stabförmigen Gegenstand 1 herumgelegt wurde. An der Manschette 10 können Wanten 30 befestigt werden um den stabförmigen Gegenstand 1 ausrichten und sichern zu können. Der Drückarm 13 wird mittels einer Verbindungseinrichtung 11 mit der Halterung 9 verbunden.

Als Verbindungseinrichtung 11 kann insbesondere eine formschlüssige, bewegliche und lösbare Verbindung vorgesehen sein. In Fig. 5 ist beispielsweise gezeigt, dass der Drückarm 13 einen U-förmigen Haken 33 und die Halterung 9 einen korrespondieren Bolzen 34 umfasst. Auch kann beispielsweise die Verwendung einer Kugelkopfkupplung vorgesehen sein.

Fig. 6 zeigt zwei perspektivische Ansichten der Halterung 9 und des Drückarms 13 gemäß einem weiteren Ausführungsbeispiel der Erfindung. Die Halterung 9 ist an dem stabförmigen Gegenstand 1 mittels der Manschette 10 befestigt. In dem in den Fig. 6a) und 6 b) gezeigten Ausführungsbeispiel verfügt der Drückarm 13 über eine abnehmbare und verlängerbare Drückarmverlängerung 35. In Fig. 6 a) ist die Drückarmverlängerung 35 noch nicht mit dem Drückarm 13 verbunden. In Fig. 6 b) ist die Drückarmverlängerung 35 mit dem Drückarm 13 verbunden. Dies bietet zum einen den Vorteil, dass der Drückarm 13 zum Transport zerlegt werden kann und zum anderen kann hierdurch die Länge des Drückarms 13 an die Länge des stabförmigen Gegenstands 1 angepasst werden. In dem in Fig. 6 gezeigten Ausführungsbeispiel umfasst die Drückarmverlängerung 35 einen U-förmigen Haken 33 als Verbindungseinrichtung 11. Der U-förmige Haken 33 geht mit dem an der Halterung 9 gezeigten korrespondierenden Bolzen 34 eine formschlüssige, bewegliche und lösbare Verbindung ein. In einem Ausführungsbeispiel kann auch eine Kugelkopfkupplung vorgesehen sein.

Fig. 7 zeigt zwei perspektivische Ansichten der Halterung 9 und des Drückarms 13. Die Halterung 9 ist mittels der Manschette 10 um den stabförmigen Gegenstand 1 angelegt. Der Drückarm 13 ist mittels der Verbindungseinrichtung 11 mit der Halterung 9 verbunden. Fig. 7 a) zeigt die Aufrichtvorrichtung 6 vor dem Aufrichtvorgang. Fig. 7 b) zeigt die Aufrichtvorrichtung 6 während des Aufrichtvorgangs. Der Aufnahmewagen 7 mit dem Drückarm 13 wird entlang der Profilschienen 31 mittels der Zugeinrichtung 24 in Richtung des Fußteils 3 gezogen, die Räder 8 des Aufnahmewagens 6 laufen dabei innerhalb der Profilschienen 31. Dabei drückt der Drückarm 13 den stabförmigen Gegenstand 1 von einer waagerechten Lage in eine senkrechte Lage.

Aufgrund der formschlüssigen und beweglichen Verbindung kann sich der Winkel zwischen Drückarm 13 und Halterung 9 dem Aufrichtvorgang anpassen.

Fig. 8 zeigt eine perspektivische Ansicht des Aufstellens eines Weihnachtsbaums 1 gemäß einem Ausführungsbeispiel der Erfindung. Der Weihnachtsbaum ist etwa zur Hälfte bereits aufgerichtet. Die Seilwinde 24 zieht den Aufnahmewagen 7 in Richtung des Fußteils 3, wodurch der Drückarm 13 den Weihnachtsbaum 1 aufrichtet.

Fig. 9 zeigt ein Ablaufdiagramm eines Verfahrens zum Aufstellen eines stabförmigen Gegenstands 1 gemäß einem Ausführungsbeispiel der Erfindung. Das Verfahren zum Aufstellen des stabförmigen Gegenstands 1 gliedert sich in zwei Unterverfahren. Zum einen in ein Verfahren zum Aufbauen des Systems und zum anderen in ein Verfahren zum Aufrichten des stabförmigen Gegenstands 1. Das Verfahren zum Aufbauen des Systems umfasst dabei die folgenden Schritte. In Schritt S1 wird das Fußteil 3 aufgestellt. Hierbei ist vorgesehen, dass das Gestell 18 des Fußteil 3 auf einen geeigneten Untergrund z.B. mit einer rutschfesten Gummimatte, gestellt wird. Zusätzlich kann es vorgesehen sein, dass das Gestell 18 des Fußteils 3 mit Gewichten 28 beschwert wird. In einem weiteren Ausführungsbeispiel kann es zudem vorgesehen sein, dass an das Gestell 18 Steckarme 29 befestigt werden, um die Standsicherheit zu des Fußteil 3 zu erhöhen. In Schritt S1 wird ebenfalls die Grundplatte 19 mit dem Aufnahmeteil 4 um einen Winkel von mindestens 90° gekippt, so dass das Ausnahmeteil 4 derart eingerichtet ist, den Endabschnitt 2 des stabförmigen Gegenstands 1 in waagerechter Lage aufzunehmen.

In Schritt S2 wird der stabförmige Gegenstand 1 in waagerechter Lage auf den Aufnahmewagen 7 aufgelegt. Dabei ist das Auflegen des stabförmigen Gegenstands 1 in waagerechter Lage auf den Aufnahmewagen 7 einfacher, als Ihn mittels eines Krans in eine senkrechte Lage zu bringen. Der Aufnahmewagen 7 ist dabei beispielsweise mittels vier Rollen 8 fahrbar gelagert. In einem Ausführungsbeispiel kann es vorgesehen sein, dass die Vorrichtung U-Profilschienen 31 umfasst, um ein seitliches Ausweichen des Aufnahmewagens 7 zu verhindern. Der Aufnahmewagen 7 wird entlang der Profilschienen 31 in Richtung des Fußteils 3 gezogen, wobei die Rollen 8 des Aufnahmewagens 7 innerhalb der Profilschienen 31 laufen.

In Schritt S3 wird an dem stabförmigen Gegenstand 1 die Halterung 9 angebracht. Die Halterung 9 umfasst dabei eine Manschette 10, die beispielsweise zwei Halbschalen aufweist. Die Halbschalen werden um den stabförmigen Gegenstand 1 gelegt und mittels einer 12 gesichert werden. Die Halterung 9 wird dabei im unteren Drittel des stabförmigen Gegenstands 1 befestigt. In einem Ausführungsbeispiel kann es vorgesehen sein, dass zusätzlich Wanten 30 an der Halterung 9 befestigt werden, um die Standsicherheit des stabförmigen Gegenstands 1 zu erhöhen und den stabförmigen Gegenstand 1 später senkrecht ausrichten zu können.

Anschließend wird in Schritt S4 die Halterung 9 mit dem Drückarm 13 mittels der Verbindungseinrichtung 11 verbunden. Der Drückarm 13 ist in einem Ausführungsbeispiel längenverstellbar, wodurch er entsprechend der Größe des stabförmigen Gegenstands 1 angepasst werden kann. Als Verbindungseinrichtung 11 können verschiedene Vorrichtungen vorgesehen sein, die zwischen dem Drückarm 13 und der Halterung 9 eine formschlüssige, bewegliche und lösbare Verbindung herstellen. Beispielsweise kann eine Kugelkopfkupplung vorgesehen sein, mit der der Drückarm 13 auf einfache Weise lösbar mit der Halterung 9 verbunden werden kann.

In Schritt S5 wird die Zugeinrichtung 24 des Fußteils 3 mit dem Aufnahmewagen 7 verbunden. Ist die Zugeinrichtung 24 beispielsweise eine Seilwinde, wird das Seil an dem Aufnahmewagen 7 befestigt. Die Vorrichtung ist jetzt aufgebaut und bereit, den stabförmigen Gegenstand 1 in eine senkrechte Lage zu bringen.

Hierzu wird zunächst in Schritt S6 der Endbereich 2 des stabförmigen Gegenstands 1 in waagerechter Lage in den Aufnahmebereich 5 des Fußteils 3 eingeführt. Aufgrund des kegelstumpfförmigen Aufnahmebereichs 5 und der Bogenkeile 22, wird der stabförmige Gegenstand 1 im Aufnahmebereich 5 gesichert. Zusätzlich kann beispielsweise durch Eindrehen eines Bohrdorns 32 in den Endbereich 2 des stabförmigen Gegenstands 1 der stabförmige Gegenstand 1 in den Aufnahmebereich 5 reingezogen werden. Auch kann beispielsweise die Zugeinrichtung das Einführen des Endbereich 2 des stabförmigen Gegenstands 1 in den Aufnahmebereich 5 unterstützen.

In Schritt S7 wird der Aufrichtvorgang gestartet. Hierzu wird die Zugeinrichtung 24 in Betrieb genommen, wodurch der Aufnahmewagen 7 in Richtung des Fußteils 3 gezogen wird. Der Drückarm 13 drückt dabei gegen den stabförmigen Gegenstand 1 und richtet damit den stabförmigen Gegenstand 1 von einer waagerechten Lage in eine senkrechte Lage auf. Der Aufrichtvorgang wird mittels der Vorrichtung zum Abfedern 25 der Grundplatte 19 abgefedert.

Nachdem eine senkrechte Lage des stabförmigen Gegenstands 1 erreicht wurde, wird in Schritt S8 die Verbindung zwischen dem Drückarm 13 und der Halterung 9 gelöst. Jetzt steht der stabförmige Gegenstand 1 frei. Zusätzlich können die an der Halterung 9 angebrachten Wanten 30 mit dem Gestell 19 des Fußteils 3 gespannt werden. Hierdurch wird zum einen die Standsicherheit des stabförmige Gegenstands 1 erhöht und zum anderen kann der stabförmige Gegenstand 1 senkrecht ausgerichtet werden.

Alle in Verbindung mit einzelnen Ausführungsformen der Erfindung erläuterten Merkmale können in unterschiedlicher Kombination in dem erfindungsgemäßen Gegenstand vorgesehen sein, um gleichzeitig deren vorteilhafte Wirkungen zu realisieren, auch wenn diese zu unterschiedlichen Ausführungsformen beschrieben worden sind.

Der Schutzbereich der vorliegenden Erfindung ist durch die Patentansprüche gegeben und wird durch die in der Beschreibung erläuterten oder den Figuren gezeigten Merkmalen nicht beschränkt.

### Bezugszeichenliste

| | |
|---|---|
| stabförmiger Gegenstand | 1 |
| Endbereich des stabförmigen Gegenstands | 2 |
| Fußteil | 3 |
| Aufnahmeteil | 4 |
| Aufnahmebereich | 5 |
| Aufrichtvorrichtung | 6 |
| Aufnahmewagen | 7 |
| Rolle | 8 |
| Halterung | 9 |
| Manschette | 10 |
| Verbindungseinrichtung | 11 |
| Schraube | 12 |
| Drückarm | 13 |
| Rolle | 14 |
| Achse | 15 |
| Gelenk | 16 |
| Gelenkarretierung | 17 |
| Gestell | 18 |
| Grundplatte | 19 |
| Scharnier | 20 |
| Keilsystem | 21 |
| Bogenkeil | 22 |
| Schwenkachse | 23 |
| Zugeinrichtung | 24 |
| Vorrichtung zum Abfedern | 25 |
| Druckfeder | 26 |
| Bodenplatte | 27 |
| Gewicht | 28 |
| Steckarm | 29 |
| Want | 30 |
| U-Profilschiene | 31 |
| Bohrdorn | 32 |
| U-förmiger Haken | 33 |
| Bolzen | 34 |
| längenverstellbare Drückarmverlängerung | 35 |
| Öffnung in Bogenkeil | 36 |

## Patentansprüche

1. System zum Aufstellen von stabförmigen Gegenständen (1), mit:
- einem Fußteil (3) zum senkrechten Halten eines stabförmigen Gegenstands (1),
- einer Aufrichtvorrichtung (6) zum Aufrichten des stabförmigen Gegenstands (1) aus einer waagerechten Lage in eine senkrechte Lage,
- einer Halterung (9), die am stabförmigen Gegenstand (1) befestigbar ist, eingerichtet, die Aufrichtvorrichtung (6) an dem stabförmigen Gegenstand (1) zu befestigen,
das Fußteil (3) mit:
- einem Gestell (18) zum Aufstellen des Fußteils (3) auf den Boden, wobei das Gestellt (18) zur Aufnahme von Gewichten (28) eingerichtet ist,
- einer Grundplatte (19) die oberhalb des Gestells (18) angeordnet ist, wobei die Grundplatte (19) um einen Winkel von mindestens 90° gegenüber dem Gestell (18) kippbar ist,
- eine Vorrichtung zum Abfedern (25) eines Kippvorgangs der Grundplatte (19) bezüglich des Gestells (18),
- einem Aufnahmeteil (4) für die Aufnahme eines Endbereichs (2) des stabförmigen Gegenstands (1), wobei das Aufnahmeteil (4) mit der Grundplatte (19) verbunden ist, eingerichtet den stabförmigen Gegenstand (1) in einer waagerechten Lage aufzunehmen, wenn die Grundplatte (19) um einen Winkel von mindestens 90° gegenüber dem Gestell (18) gekippt ist,
das Aufnahmeteil (4) mit:
- einem Aufnahmebereich (5) der kegelstumpfförmig ausgebildet ist,
- einem Keilsystem (21) zum Halten des stabförmigen Gegenstands (1), das Keilsystem (21) eine Mehrzahl von Bogenkeile (22) umfasst, wobei die Bogenkeile (22) innerhalb des Aufnahmebereichs (5) angeordnet sind, die Bogenkeile (22) um Schwenkachsen (23) schwenkbeweglich gelagert sind, eingerichtet, beim Einführen des stabförmigen Gegenstandes (1) in den Aufnahmebereich (5) eine quetschende Verbindung mit dem stabförmigen Gegenstand (1) einzugehen, das Keilsystem (21) ein kinematische Mittel (26) umfasst, wobei das kinematische Mittel (26) derart eingerichtet ist, bei nicht eingeführtem stabförmigen Gegenstand (1), die Bogenkeile (22) oberhalb des kegelstumpfförmigen Aufnahmebereichs (5) zu halten, um das Keilsystem (21) geöffnet zu halten,
die Aufrichtvorrichtung (6) mit:
- einem Aufnahmewagen (7) zum Aufnehmen des stabförmigen Gegenstands (1) in einer waagerechten Lage, wobei der Aufnahmewagen (7) fahrbar gelagert ist,
- einem Drückarm (13), der um eine Achse (15) schwenkbar mittels eines Gelenks (16) mit dem Aufnahmewagen (7) gekoppelt ist, das Gelenk (16) eine Gelenkarretierung (17) umfasst, um den Drückarm (13) in einer jeweiligen Stellung zu halten,
die Halterung (9) mit:
- einer Manschette (10) mit zwei Halbschalen, eingerichtet, um an den stabförmigen Gegenstand (1) angelegt zu werden,
- der Drückarm (13) eine Verbindungseinrichtung (11) umfasst, eingerichtet den Drückarm (13) und die Halterung (9) mittels einer formschlüssigen, beweglichen und lösbaren Verbindung miteinander zu verbinden,
- das Fußteil (3) eine Zugeinrichtung (24) umfasst, eingerichtet, den Aufnahmewagen (7) mit dem stabförmigen Gegenstand (1) in waagerechter Lage in Richtung des Fußteils (3) zu ziehen, weiter eingerichtet, den stabförmigen Gegenstand (1) in den Aufnahmebereich (5) der um mindestens 90° gekippten Grundplatte (19) zu ziehen und ferner eingerichtet, den stabförmigen Gegenstand (1) gemeinsam mit der Grundplatte (19) mittels des Drückarms (13) aus einer waagerechten Lage in eine senkrechte Lage zu bringen.

2. System nach Anspruch 1, **dadurch gekennzeichnet, dass** das Aufnahmeteil (4) einen Bohrdorn (32) umfasst, wobei der Bohrdorn (32) mittig innerhalb des Aufnahmebereichs (5) angeordnet ist, eingerichtet in den Endbereich (2) des stabförmigen Gegenstands (1) hineingebohrt zu werden oder der Endbereich (2) des stabförmigen Gegenstands (1) umfasst ein Gewinde, wobei der Bohrdorn derart eingerichtet ist, in das Gewinde eingedreht zu werden, um den stabförmigen Gegenstand (1) in den Aufnahmebereich (5) hineinzuziehen.

3. System nach einem der vorherigen Ansprüche, **dadurch gekennzeichnet, dass** die Verbindungseinrichtung (11), einen U-förmiger Haken (33) am Drückarm (13) umfasst, der mit einem korrespondierenden Bolzen (34) an der Halterung formschlüssig, beweglich und lösbar verbindbar ist oder die Verbindungseinrichtung (11) eine Kugelkopfkupplung am Drückarm (13) umfasst, die mit einem korrespondierenden Kugelkopf an der Halterung (9) formschlüssig, beweglich und lösbar verbindbar ist.

4. System nach einem der vorherigen Ansprüche, **dadurch gekennzeichnet, dass** der Drückarm (13) längenverstellbar ist.

5. System nach einem der vorherigen Ansprüche, **dadurch gekennzeichnet, dass** das System zumindest zwei U-Profilschienen (31) umfasst, wobei der Aufnahmewagen (7) derart eingerichtet ist, entlang in den U-Profilschienen (31) zum Fußteil (3) hingezogen zu werden.

6. System nach einem der vorherigen Ansprüche, **dadurch gekennzeichnet, dass** die Gewichte (28) im Fußteil (3) unterhalb der Grundplatte (19) einsetzbar sind.

7. System nach einem der vorherigen Ansprüche, **dadurch gekennzeichnet, dass** an dem Gestell (18) des Fußteils (3) längenverstellbare Steckarme (29) anbringbar sind, wobei die Steckarme (29) sich radial von dem Gestell (18) nach außen erstrecken, um die Standsicherheit des Fußteils (3) zu erhöhen.

8. System nach einem der vorherigen Ansprüche, **dadurch gekennzeichnet, dass** die Manschette (10) Aufnahmen zum Befestigen von Wanten (30) umfasst.

9. System nach einem der vorherigen Ansprüche, **dadurch gekennzeichnet, dass** die Zugeinrichtung (24) eine elektrisch betriebene Seilwinde oder eine manuell betriebene Seilwinde ist.

10. System nach einem der vorherigen Ansprüche, **dadurch gekennzeichnet, dass** das kinematische Mittel (26) eine Druckfeder ist.

11. Verfahren zum Aufstellen von stabförmigen Gegenständen (1) mittels eines Systems nach einem der vorherigen Ansprüche, wobei das Verfahren zum Aufstellen, ein Verfahren zum Aufbauen des Systems und ein Verfahren zum Aufrichten des stabförmigen Gegenstands (1) umfasst, das Verfahren zum Aufbauen des Systems die folgenden Schritte umfasst:
- Aufstellen des Fußteils (3) und kippen der Grundplatte (19) mit dem Aufnahmeteil (4) um einen Winkel von mindestens 90°,
- waagerechtes Auflegen des stabförmigen Gegenstands (1) auf den Aufnahmewagen (7) der Aufrichtvorrichtung (6),
- Anbringen der Halterung (9) an dem stabförmigen Gegenstand (1),
- Verbinden der Halterung (9) mit dem Drückarm (13) mittels der Verbindungseinrichtung (11),
- Verbinden der Zugeinrichtung (24) mit dem Aufnahmewagen (7),
das Verfahren zum Aufrichten des stabförmigen Gegenstands (1) die folgenden weiteren Schritte umfasst:
- waagerechtes Einführen des Endbereichs (2) des stabförmigen Gegenstands (1) in den Aufnahmebereich (5) des Aufnahmeteils (4) und Sichern des Endbereichs (2) des stabförmigen Gegenstands (1) in dem Aufnahmebereich (5) mittels des Keilsystems (21),
- Starten des Aufrichtvorgangs durch Inbetriebnahme der Zugeinrichtung (24), wodurch der Aufnahmewagen (7) in Richtung des Fußteils (3) gezogen wird, der Drückarm (13) den stabförmigen Gegenstand (1) während des Betriebs der Zugeinrichtung (24) aufgrund der Bewegung des Aufnahmewagens (7) in Richtung des Fußteils (3) von einer waagerechten Lage in eine senkrechte Lage aufrichtet, wobei der Aufrichtvorgang durch die Vorrichtung zum Abfedern (25) der Grundplatte (19) abgefedert wird,
- Nachdem eine senkrechte Lage des stabförmigen Gegenstands (1) erreicht wurde, Lösen der Verbindungseinrichtung (11) zwischen Drückarm (13) und Halterung (9).

12. Verfahren nach Anspruch 11, **dadurch gekennzeichnet, dass** der Schritt des Einführens des Endbereichs (2) des stabförmigen Gegenstands (1) in den Aufnahmebereich (5) des Aufnahmeteils (4) den zusätzlichen Schritt umfasst:
- Hineinbohren des Bohrdorns (32) in den Endbereich (2) des stabförmigen Gegenstands (1) oder eindrehen des Bohrdorns (32) in ein Gewinde im Endbereich (2) des stabförmigen Gegenstands (1), wodurch der stabförmige Gegenstand (1) in den Aufnahmebereich (5) hineingezogen und mittels des Keilsystems (21) gesichert wird.

13. Verfahren nach einem der Ansprüche 11 oder 12, **dadurch gekennzeichnet, dass** der Schritt des Aufstellens des Fußteils (3) die folgenden zusätzlichen Schritte umfasst:
- Beschweren des Gestells (18) mit Gewichten (28) und/oder Anbringen von Steckarmen (29) an dem Gestell (18).

14. Verfahren nach einem der Ansprüche 11 bis 13, **dadurch gekennzeichnet, dass** das Verfahren zum Aufbauen des Systems die folgenden zusätzlichen Schritte umfasst:
- Anbringen von Wanten (30) an der Manschette (10), bevor der stabförmige Gegenstand (1) in eine senkrechte Lage gebracht wird,
- Spannen der Wanten (30) am Gestell (18) des Fußteils (2), nachdem der stabförmige Gegenstand (1) in eine senkrechte Position gebracht wurde.

## Claims

1. A system for positioning rod-shaped objects (1), comprising:
- a foot part (3) for holding a rod-shaped object (1) vertically,
- an erecting device (6) for raising the rod-shaped object (1) from a horizontal position to a vertical position,
- a holder (9), which can be secured to the rod-shaped object (1), configured to secure the erecting device (6) to the rod-shaped object (1),
the foot part (3) comprising:
- a base frame (18) for positioning the foot part (3) on the ground, wherein the base frame (18) is configured to receive weights (28),
- a base plate (19) which is arranged above the base frame (18), wherein the base plate (19) can be tilted by an angle of at least 90° relative to the base frame (18),
- a device for cushioning (25) a tilting process of the base plate (19) with respect to the base frame (18),
- a receiving part (4) for receiving an end section (2) of the rod-shaped object (1), wherein the receiving part (4) is connected to the base plate (19), configured to receive the rod-shaped object (1) in a horizontal position, when the base plate (19) is tilted by an angle of at least 90° relative to the base frame (18),
the receiving part (4) comprising:
- a receiving section (5) which is in the form of truncated cone,
- a wedge system (21) for holding the rod-shaped object (1), the wedge system (21) comprising a plurality of curved wedges (22), wherein the curved wedges (22) are arranged inside the receiving section (5), the curved wedges (22) are mounted pivotably about pivot axes (23), configured, when introducing the rod-shaped object (1) into the receiving section (5), to enter into a crimping connection with the rod-shaped object (1), the wedge system (21) comprises kinematic means (26), wherein the kinematic means (26) is configured such that, when the rod-shaped object (1) is not inserted, the curved wedges (22) are held above truncated cone-shaped receiving section (5), in order to hold the wedge system (21) open,
the erecting device (6) comprising:
- a receiving cart (7) for receiving the rod-shaped object (1) in a horizontal position, wherein the receiving cart (7) is mounted on wheels,
- a pressure arm (13), which is pivotably coupled to the receiving cart (7) about an axis (15) by means of a joint (16), the joint (16) comprising a joint lock (17) for securing the
pressure arm (13) in a respective position, the holder (9) comprising:
- a collar (10) with two half shells, configured to be applied to the rod-shaped object (1),
- the pressure arm (13) comprises a connecting device (11), configured to connect the pressure arm (13) and the holder (9) to one another by means of a positive, movable and releasable connection,
- the foot part (3) comprises a towing device (24), configured to pull the receiving cart (7) with the rod-shaped object (1) in a horizontal position in the direction of the foot part (3), further configured to pull the rod-shaped object (1) into the receiving section (5) of the base plate (19) tilted by at least 90° and further configured to move the rod-shaped object (1) together with the base plate (19) from a horizontal position to a vertical position by means of the pressure arm (13).

2. The system according to claim 1, **characterised in that** the receiving part (4) comprises a drilling mandrel (32), wherein the drilling mandrel (32) is arranged centrally inside the receiving section (5), configured to be drilled into the end section (2) of the rod-shaped object (1), or the end section (2) of the rod-shaped object (1) comprises a thread, wherein the drilling mandrel is configured to be screwed into the thread so as to pull the rod-shaped object (1) into the receiving section (5).

3. The system according to any one of the preceding claims, **characterised in that** the connecting device (11) comprises a U-shaped hook (33) on the pressure arm (13), which can be positively, movably and releasably connected to a corresponding bolt (34) on the holder, or the connecting device (11) comprises a ball head coupling on the pressure arm (13), which can be positively, movably and releasably connected to a corresponding ball head on the holder (9).

4. The system according to any one of the preceding claims, **characterised in that** the pressure arm (13) is adjustable in length.

5. The system according to any one of the preceding claims, **characterised in that** the system comprises at least two U-profile rails (31), wherein the receiving cart (7) is configured to be pulled along in the U-profile rails (31) towards the foot part (3).

6. The system according to any one of the preceding claims, **characterised in that** the weights (28) can be inserted into the foot part (3) underneath the base plate (19).

7. The system according to any one of the preceding claims, **characterised in that** longitudinally-adjustable plug-in arms (29) can be attached to the base frame (18) of the foot part (3), wherein the plug-in arms (29) extend radially outwards from the base frame (18) in order to increase the stability of the foot part (3).

8. The system according to any one of the preceding claims, **characterised in that** the collar (10) comprises mounts for securing shroud fittings (30).

9. The system according to any one of the preceding claims, **characterised in that** the towing device (24) is an electrically operated winch or a manually operated winch.

10. The system according to any one of the preceding claims, **characterised in that** the kinematic means (26) is a compression spring.

11. A method for positioning rod-shaped objects (1) by means of a system according to any one of the preceding claims, wherein the positioning method comprises a method for assembling the system and a method for erecting the rod-shaped object (1), the method for assembling the system comprises the following steps:
- positioning the foot part (3) and tilting the base plate (19) with the receiving part (4) by an angle of at least 90°,
- placing the rod-shaped object (1) horizontally on the receiving cart (7) of the erecting device (6),
- attaching the holder (9) to the rod-shaped object (1),
- connecting the holder (9) to the pressure arm (13) by means of the connecting device (11),
- connecting the towing device (24) to the receiving cart (7), the method for erecting the rod-shaped object (1) comprising the following further steps:
- inserting the end section (2) of the rod-shaped object (1) horizontally into the receiving section (5) of the receiving part (4) and securing the end section (2) of the rod-shaped object (1) in the receiving section (5) by means of the wedge system (21),
- starting the erecting process by starting up the towing device (24), wherein the receiving cart (7) is pulled in the direction of the foot part (3), the pressure arm (13) raises the rod-shaped object (1) from a horizontal position to a vertical position during the operation of the towing device (24) due to the movement of the receiving cart (7) in the direction of the foot part (3), wherein the erecting process is cushioned by the device for cushioning (25) the base plate (19),
- once a vertical position of the rod-shaped object (1) has been reached, releasing the connecting device (11) between the pressure arm (13) and holder (9).

12. The method according to claim 11, **characterised in that** the step of inserting the end section (2) of the rod-shaped object (1) into the receiving section (5) of the receiving part (4) comprises the additional step:
- drilling the drilling mandrel (32) into the end section (2) of the rod-shaped object (1) or screwing the drilling mandrel (32) into a thread in the end section (2) of the rod-shaped object (1), wherein the rod-shaped object (1) is pulled into the receiving section (5) and secured by means of the wedge system (21).

13. The method according to any one of claims 11 or 12, **characterised in that** the step of positioning the foot part (3) comprises the following additional steps:
- weighting the base frame (18) with weights (28) and/or attaching plug-in arms (29) to the base frame (18).

14. The method according to any one of claims 11 to 13, **characterised in that** the method for assembling the system comprises the following additional steps:
- attaching shroud fittings (30) to the collar (10), before the rod-shaped object (1) is moved into a vertical position,
- tensioning the shroud fittings (30) on the base frame (18) of the foot part (2), once the rod-shaped object (1) has been moved into a vertical position.

## Revendications

1. Système de mise en place d'objets en forme de tige (1), pourvu
- d'une partie pied (3) permettant le maintien vertical d'un objet en forme de tige (1),
- d'un dispositif d'érection (6) permettant l'élévation de l'objet en forme de tige (1) à partir d'une position horizontale vers une position verticale,
- d'un support (9), qui peut être fixé à l'objet en forme de tige (1), conçu pour fixer le dispositif d'érection (6) sur l'objet en forme de tige (1),
la partie pied (3) étant pourvue :
- d'un bâti (18) permettant la mise en place de la partie pied (3) sur le sol, le bâti (18) étant conçu pour la réception de poids (28),
- d'un plateau de base (19) qui est disposé au-dessus du bâti (18), le plateau de base (19) pouvant être basculé d'un angle d'au moins 90 ° par rapport au bâti (18),
- d'un dispositif permettant l'amortissement (25) d'un processus de basculement du plateau de base (19) par rapport au bâti (18),
- d'une partie réception (4) pour la réception d'une zone d'extrémité (2) de l'objet en forme de tige (1), la partie réception (4) étant reliée avec le plateau de base (19), conçue pour recueillir l'objet en forme de tige (1) dans une position horizontale lorsque le plateau de base (19) est basculé d'un angle d'au moins 90 ° par rapport au bâti (18),
la partie réception (4) étant pourvue :
- d'une zone de réception (5) qui est conçue de forme tronconique,
- d'un système de cales (21) permettant le maintien de l'objet en forme de tige (1), le système de cales (21) comprend une multiplicité de cales courbes (22), les cales courbes (22) étant disposées à l'intérieur de la zone de réception (5), les cales courbes (22) étant logées en étant mobiles en pivotement autour d'axes de pivotement (23), conçu pour, lors de l'insertion de l'objet en forme de tige (1) dans la zone de réception (5), entrer dans une liaison par pincement avec l'objet en forme de tige (1), le système de cales (21) comprend des moyens cinématiques (26), les moyens cinématiques (26) étant conçus de telle manière, dans le cas où l'objet en forme de tige (1) n'est pas inséré, à maintenir les cales courbes (22) au-dessus de la zone de réception (5) de forme tronconique afin de maintenir le système de cales (21) ouvert,
le dispositif d'érection (6) étant pourvu :
- d'un chariot de réception (7) permettant la réception de l'objet en forme de tige (1) dans une position horizontale, le chariot de réception (7) étant logé en étant mobile,
- d'un bras de pression (13) qui est couplé, pivotable autour d'un axe (15), au moyen d'une articulation (16) avec le chariot de réception (7), l'articulation (16) comprend une butée d'articulation (17) afin de maintenir le bras de pression (13) dans une position respective,
le support (9) étant pourvu :
- d'un manchon (10) avec deux demies coques, conçu pour être appliqué sur l'objet en forme de tige (1),
- le bras de pression (13) comprend un dispositif de liaison (11) conçu pour relier le bras de pression (13) et le support (9) l'un à l'autre au moyen d'une liaison mobile et détachable par complémentarité des formes,
- la partie pied (3) comprend un dispositif de traction (24) conçu pour tirer le chariot de réception (7) avec l'objet en forme de tige (1) en position horizontale en direction de la partie pied (3), conçu par ailleurs pour tirer l'objet en forme de tige (1) dans la zone de réception (5) du plateau de base (19) basculé d'au moins 90 ° et conçu par ailleurs pour sortir l'objet en forme de tige (1), conjointement avec le plateau de base (19), d'une position horizontale et le mettre dans une position verticale au moyen du bras de pression (13).

2. Système selon la revendication 1, **caractérisé en ce que** la partie réception (4) comprend une tige d'alésage (32), la tige d'alésage (32) étant disposée au milieu à l'intérieur de la zone de réception (5), conçue pour être percée dans la zone d'extrémité (2) de l'objet en forme de tige (1), ou la zone d'extrémité (2) de l'objet en forme de tige (1) comprend un filetage, la tige d'alésage étant conçue de manière à être vissée dans le filetage afin de pénétrer dans l'objet en forme de tige (1) par la zone de réception (5).

3. Système selon l'une des revendications précédentes, **caractérisé en ce que** le dispositif de liaison (11) comprend un crochet en forme de U (33) sur le bras de pression (13), qui peut être relié de manière mobile et détachable avec un boulon (34) correspondant sur le support, ou le dispositif de liaison (11) comprend un accouplement à tête sphérique sur le bras de pression (13) qui peut être relié mobile et détachable par complémentarité des formes avec une tête sphérique correspondante sur le support (9).

4. Système selon l'une des revendications précédentes, **caractérisé en ce que** le bras de pression (13) est réglable en longueur.

5. Système selon l'une des revendications précédentes, **caractérisé en ce que** le système comprend au moins deux rails profilés en U (31), le chariot de réception (7) étant conçu de manière à pouvoir être tiré le long des rails profilés en U (31) jusqu'à la partie pied (3).

6. Système selon l'une des revendications précédentes, **caractérisé en ce que** les poids (28) peuvent être insérés dans la partie pied (3) en-dessous du plateau de base (19).

7. Système selon l'une des revendications précédentes, **caractérisé en ce que** des bras d'enfoncement (29) réglables en longueur peuvent être rapportés sur le bâti (18) de la partie pied (3), les bras d'enfoncement (29) s'étendant radialement vers l'extérieur à partir du bâti (18) afin d'augmenter la stabilité de la partie pied (3).

8. Système selon l'une des revendications précédentes, **caractérisé en ce que** le manchon (10) comprend des logements pour la fixation de haubans (30).

9. Système selon l'une des revendications précédentes, **caractérisé en ce que** le dispositif de traction (24) est un treuil entraîné électriquement ou un treuil entraîné manuellement.

10. Système selon l'une des revendications précédentes, **caractérisé en ce que** le moyen cinématique (26) est un ressort de pression.

11. Procédé de mise en place d'objets en forme de tiges (1) au moyen d'un système selon l'une des revendications précédentes, le procédé de mise en place comprenant un procédé permettant la construction du système et un procédé d'érection de l'objet en forme de tige (1), le procédé de construction du système comprenant les étapes suivantes :
- l'érection de la partie pied (3) et le basculement du plateau de base (19) avec la partie réception (4) d'un angle d'au moins 90 °,
- la dépose horizontale de l'objet en forme de tige (1) sur le chariot de réception (7) du dispositif d'érection (6),
- la mise en place du support (9) sur l'objet en forme de tige (1),
- la liaison du support (9) avec le bras de pression (13) au moyen du dispositif de liaison (11),
- la liaison du dispositif de traction (24) avec le chariot de réception (7),
le procédé permettant l'érection de l'objet en forme de tige (1) comprenant les nouvelles étapes suivantes :
- l'insertion horizontale de la zone d'extrémité (2) de l'objet en forme de tige (1) dans la zone de réception (5) de la partie réception (4) et la sécurisation de la zone d'extrémité (2) de l'objet en forme de tige (1) dans la zone de réception (5) au moyen du système de cales (21),
- le démarrage du processus d'élévation par la mise en service du dispositif de traction (24), ce par quoi le chariot de réception (7) est tiré en direction de la partie pied (3), le bras de pression (13) élève l'objet en forme de tige (1) d'une position horizontale vers une position verticale pendant le fonctionnement du dispositif de traction (24) en raison du déplacement du chariot de réception (7) en direction de la partie pied (3), le processus d'érection étant amorti par le dispositif permettant l'amortissement (25) du plateau de base (19),
- après qu'une position verticale de l'objet en forme de tige (1) ait été atteinte, le détachement du dispositif de liaison (11) entre le bras de pression (13) et le support (9).

12. Procédé selon la revendication 11, **caractérisé en ce que** l'étape d'insertion de la zone d'extrémité (2) de l'objet en forme de tige (1) dans la zone de réception (5) de la partie réception (4) comprend l'étape supplémentaire :
- de percement de la tige d'alésage (32) dans la zone d'extrémité (2) de l'objet en forme de tige (1), ou de vissage de la tige d'alésage (32) dans un filetage dans la zone d'extrémité (2) de l'objet en forme de tige (1), ce par quoi l'objet en forme de tige (1) est tiré à l'intérieur de la zone de réception (5) et est sécurisé au moyen du système de cales (21).

13. Procédé selon l'une des revendications 11 ou 12, **caractérisé en ce que** l'étape d'érection de la partie pied (3) comprend les nouvelles étapes supplémentaires :
- de lestage du bâti (18) avec des poids (28), et/ou de mise en place de bras d'enfoncement (29) sur le bâti (18).

14. Procédé selon l'une des revendications 11 à 13, **caractérisé en ce que** le procédé de construction du système comprend les étapes supplémentaires suivantes :
- la mise en place de haubans (30) sur le manchon (10) avant que l'objet en forme de tige (1) ne soit placé en position verticale,
- le tirage des haubans (30) sur le bâti (18) de la partie pied (2) après que l'objet en forme de tige (1) ait été amené dans une position verticale.
